# EUROPÄISCHE PATENTSCHRIFT

(11) **EP 2 388 374 B1**
(45) Veröffentlichungstag und Bekanntmachung des Hinweises auf die Patenterteilung: **18.01.2017**
(21) Anmeldenummer: 11166406.6
(22) Anmeldetag: 17.05.2011
(51) Int. Cl.: E01B 1/00, E01B 9/40, E01B 21/02

(54) **Schienenbefestigung**
Rail fastening system
Fixation de rails

(30) Priorität: 18.05.2010 DE 102010020801
(43) Veröffentlichungstag der Anmeldung: 23.11.2011
(73) Patentinhaber: Wirthwein AG, 97993 Creglingen (DE)
(72) Erfinder: Wirthwein, Udo, 97993 Creglingen (DE); Süß, Joachim, 01259 Dresden (DE)
(74) Vertreter: Wablat Lange Karthaus

(56) Entgegenhaltungen:
- EP-A1- 1 882 777
- EP-A1- 2 133 468
- WO-A1-2005/073466
- DE-A1- 3 827 773

## Beschreibung

Die Erfindung bezieht sich auf eine Vorrichtung und ein Verfahren zur Befestigung und Justierung von Schienen auf einer Tragschicht.

Eine Vorrichtung zur Fixierung und Ausrichtung von Schienen ist aus EP 1 873 308 A1 bekannt. Diese sieht Möglichkeiten zur vertikalen und horizontalen Justierung sowie zur Einstellung der Spurweite während der Montage vor. Hierzu werden die Schienen mit Klemmen in horizontaler Richtung verschiebbar in Stahlplatten fixiert, die mit sich am Untergrund abstützenden Abstandsbolzen versehen sind und eine Justage der vertikalen Position der Stahlplatten vorsehen.

Aus EP 1 882 777 A1 sind eine Vorrichtung und ein Verfahren zum Herstellen einer festen Fahrbahn für Schienenfahrzeuge bekannt. Hierbei kommt eine Schienenbefestigungsplatte zum Einsatz, die auf der einen Seite an einer Fahrschiene und auf der anderen Seite auf einer Gleistragplatte befestigbar ist. Zur Schienenbefestigungsplatte gehört einerseits eine in eine Befestigungsbohrung einsetzbare Führungsschraube, die in ein Befestigungselement eingreift, und andererseits eine Befestigungsschraube, die über eine in die Befestigungsbohrung eingesetzte Exzenterhülse in das Befestigungselement eingreift. Die Schienenbefestigungsplatten werden mit den Befestigungselementen für die Schienenbefestigung an einer Gleistragplatte mit Abstand zur Schienenbefestigungsplatte versehen. Auf der Tragschicht wird die Gleistragplatte mit zum größten Teil eingegossenen Befestigungselementen verbaut, wobei die Verbindung zwischen der Gleistragplatte und den mit Abstand zur Unterseite der Schienenbefestigungsplatte angeordneten Befestigungselementen zur mechanischen Entkopplung von Fahrschienen und der Gleistragplatte bis zum ausreichenden Aushärten des Betons gelöst und anschließend die Fahrschienen nach endgültiger Justage über die Schienenbefestigungsplatten an der Gleistragplatte befestigt und mit einer Vergussmasse untergossen werden.

Eine Höhenverstellvorrichtung einer gleistragenden Platte wird in DE 40 37 849 C2 vorgeschlagen. Die Anordnung von Exzentern an der Auflageplatte ist aus DD 113 781 A1 und Kammerfüllelemente sind aus DE 94 17 436 U1 vorbekannt.

In der Druckschrift EP 2 133 468 A1 wird ein Stützpunkt und eine Befestigung für Schienen auf einer Holzschwelle offenbart. In einer Ausführungsform kann eine Rippenplatte des Stützpunkts gemeinsam mit einem Dübel als einstückiges Bauteil gespritzt worden sein. In anderen Ausführungsformen liegt der Dübel als ein separates Bauteil vor.

Eine mit Dübeln einstückig ausgebildete Auflageplatte für eine Schienenbefestigung ist außerdem auch in der WO 2005/073466 A1 offenbart, die einen hochelastischen elektrisch isolierenden Schienenstützpunkt zum Gegenstand hat.

Diesen Vorrichtungen ist gemeinsam, dass die Befestigung der Schienen nicht zur Befestigung in der Tragschicht genutzt werden kann, die elektrische Isolation der Schienen nicht gewährleistet ist und die Befestigungselemente mehrteilig ausgeführt sind.

Der Erfindung liegt von daher die Aufgabe zugrunde, eine sowohl horizontal als auch vertikal justierbare, einfach in der Herstellung und Montage produzierbare Vorrichtung und ein Verfahren zur Schienenbefestigung zu schaffen.

Diese Aufgabe wird erfindungsgemäß mit einer Vorrichtung nach Anspruch 1 und einem Verfahren nach Anspruch 10 gelöst. Vorteilhafte Ausgestaltungen sind in den Unteransprüchen dargelegt.

Die Vorrichtung zur Befestigung und Justierung von Schienen, insbesondere Straßenbahnschienen, auf einer Tragschicht umfasst eine Auflageplatte zur Befestigung der Schienen auf deren Oberseite, wobei die Auflageplatte erfindungsgemäß auf der Unterseite mit Dübeln versehen ist, die in auf die Tragschicht aufstellbare, im Tragschichtbeton einbindbare, fixierbare Verstellfüße eingreifen und in diesen vertikal verstellbar sind.

In weiterer Ausbildung der Erfindung ist die Auflageplatte einstückig mit mindestens zwei angeformten Dübeln auf der Unterseite ausgebildet. Dabei wird der Abstand der Auflageplatte zur unteren Tragschicht mittels den Dübeln zugeordneter Verstellfüße angepasst. Die Dübel sind mit den Verstellfüßen zweiteilig ausgeführt und mit diesen im Tragschichtbeton fixierbar. Auf der Auflageplatte befindet sich ein elastisches Fußelement, das die Schienen aufnimmt und auf dem die Schienen auf der Auflageplatte auflagerbar sind.

In noch weiterer Ausgestaltung der Erfindung sind die Schienen auf der Auflageplatte horizontal mit Exzentern stufenlos verstellbar und mit Schrauben in den Dübeln fixierbar. Über die Exzenter horizontal justierbare Klemmen erlauben die horizontale Positionierung der Schienen, was eine einfache Anpassung der Spurweite ermöglicht. Oberhalb der Klemmen befinden sich seitlich an die Schiene angrenzende Kammerelemente und der sich nach oben hin erstreckende Fugenverguss. Zur Abschirmung gegen das sich seitlich der Schienen befindliche Material, wie Asphalt, Pflaster oder Schotter, sind die Schraubenköpfe und die Exzenter mit Abdeckkappen versehen und so ausreichend geschützt.

Schließlich ist der mit dem elastischen Fußelement umhüllte Schienenfuß der Schienen an der Auflageplatte mit den Dübeln in definierten Abständen von vorzugsweise 1,5 m mit Klemmen, mit den Exzentern und mit den Schrauben befestigbar.

In weiterer bevorzugter Weise ist die Schiene mit den beidseitig im Bereich des Schienenfußes angeordneten Klemmen mittels der Schrauben gemeinsam auf der Oberseite der Auflagerplatte verschraubt, wobei oberhalb des Schienenfußes Kammerelemente und ein sich bis zur Oberkante der Schienen erstreckender Fugenverguss vorgesehen sind und die Köpfe der Schrauben und die Klemmen von einer Abdeckplatte überdeckt sind, welche ein mehrteiliges oder einteiliges winkelförmige Adapterelement bildet, als Schalung für den Fugenverguss dient und eine Stützungs- und Begrenzungsfunktion für die Kammerelemente und den Fugenverguss hat.

Das erfindungsgemäße Verfahren zur Befestigung und Positionierung von Schienen auf einer Tragschicht mittels der Vorrichtung besteht darin, dass die Höhenlage der Schienen gegenüber der Tragschicht durch Drehen der Verstellfüße der mit den angeformten Dübeln versehenen Auflageplatte eingestellt wird. Das Verfahren ermöglicht eine einfache und schnelle Positionierung der Schienen in horizontaler und vertikaler Richtung und eine Fixierung der Schienen auf der Auflageplatte.

Weiterhin wird eine Tragbetonschicht durch Verfüllen des Raumes zwischen der Tragschicht und der Unter- bzw. Oberseite der Auflageplatte mit den angeformten Dübeln gebildet. Dabei werden die horizontale Ausrichtung der Schienen und die Spurweite durch Einstellen der beiden Schrauben und durch Drehen der Exzenter stufenlos angepasst.

Auf einer stabilen, tragfähigen Tragschicht werden in einem ersten Arbeitsschritt die Schienen ausgelegt und lückenlos verschweißt. Der Schienenfuß wird dann mit elastischen und/oder elektrisch isolierenden Fußelementen umhüllt bzw. dieses auf geeignete Art und Weise am Schienenfuß haftend angebracht.

Im definierten Abstand von typischerweise 1,5 m werden die Auflageplatten mit angeformten Dübeln mit Klemmen, Exzentern und Schrauben am umhüllten Schienenfuß befestigt, wobei sich alle Stellelemente in ihrer Nullstellung befinden.

Durch Drehen der Verstellfüße der Auflageplatte mit angeformten Dübeln kann die exakte Höhenlage der Schienen gegenüber der vorgegebenen unteren Tragschicht eingestellt werden.

Das anschließende Betonieren der Tragbetonplatte erfolgt bis zur Oberkante der Auflageplatte und zur Unterseite der Fußelemente der Schienen, wobei die Dübel fest in den flüssigen bis plastischen Beton eingebunden werden.

Zur abschließenden Justage können nach dem Lockern der Schrauben durch das Verdrehen der Exzenter die horizontale Ausrichtung der Schienen und die Spurweite stufenlos exakt eingestellt werden.

Die Erfindung wird nachfolgend anhand einer bevorzugten Ausführungsform einer Vorrichtung zur Befestigung und Justierung von Schienen auf einer Tragschicht näher erläutert. Es zeigen:
Fig. 1 die Vorrichtung zur Schienenbefestigung im Querschnitt und
Fig. 2 mit Exzentern versehene Klemmen zur Fixierung der Schienen in einer vereinfachten Draufsicht.

Die Fig. 1 zeigt die Schienenbefestigung im Querschnitt. Diese umfasst eine Auflageplatte 4 mit auf der Unterseite 6 einstückig angeformten und senkrecht zur Unterseite 6 der Auflageplatte 4 ausgerichteten Dübeln 7, um deren freie Enden vertikal einstellbare Verstellfüße 17 angeordnet sind. Die angeformten Dübel 7 und die Verstellfüße 17 weisen ein Gewinde 20 mit grober Steigung auf, so dass zur vertikalen Justierung der Auflageplatte 4 die Verstellfüße 17 entsprechend dem gewünschten Abstand zwischen unterer Tragschicht 18 und Auflageplatte 4 verdrehbar sind. Die Verstellfüße 17 liegen auf der unteren Tragschicht 18 auf und sind nach dem Verfüllen mit dem Tragschichtbeton 16 fest mit den Dübeln 7 verbunden.

Die Schiene 1 ist in ein elastisches, den Schienenfuß 2 der Schiene 1 umschließendes Fußelement 3 gebettet und liegt unter Zwischenlage des elastischen Fußelements 3 auf der Auflageplatte 4 auf. Die Schiene 1 wird mittels beidseitig im Bereich des Schienenfußes 2 angeordneter Klemmen 15, die mit Exzentern 14 versehen sind, gemeinsam mit der Auflageplatte 4 verschraubt und horizontal verschiebbar fixiert. Oberhalb des Schienenfußes 2 befinden sich Kammerelemente 8 und ein sich bis zur Oberkante der Schiene 1 erstreckender Fugenverguss 9. Seitlich angrenzend befindet sich ein mit Asphalt, Pflaster oder Rasen verfüllter Bereich 11, der mittels einer Abdeckplatte 12 von den Schrauben 13 und den Exzentern 14 getrennt ist. Der Bereich 21 zwischen der unteren Tragschicht 18 und der Unterseite 6 der Auflageplatte 4, der Oberseite 5 der Auflageplatte 4 bzw. der Unterseite des elastischen Fußelements 3 ist mit Tragschichtbeton 16 verfüllt. Der sich seitlich an die Klemmen 15 anschließende und in der Höhe mit den Abdeckplatten 12 abschließende Bereich 19 nimmt den Unterbeton 10 der Straßenfahrbahn auf. Oberhalb des Bereichs 19 und seitlich des Fugenvergusses 9 und des Kammerelementes 8 erstreckt sich die angrenzende Gleiseindeckung 11 aus Asphalt, Pflaster oder Rasen. Das mittels Befestigungselementen 23, vorzugsweise Schrauben, an den Kammerelementen 8 angebrachte Adapterelement 22 aus Kunststoff oder Metall dient als Schalung für den Fugenverguss 9 und vermittelt den Anschluss an die Gleiseindeckung 11. Alternativ ist auch eine Verklebung des Adapterelementes 22 mit den Kammerelementen 8 denkbar.

In einer anderen Ausführungsform sind die Abdeckplatte 12 und das Adapterelement 22 als Einheit ausgeführt. Das winkelförmige Adapter- und Stützelement 24 aus Kunststoff oder Metall ist ein- oder mehrteilig ausgeführt und dient als Stützungselement und Begrenzung für das Kammerelement 8 und den Fugenverguss 9. Es ist mit der Abdeckkappe 12 und/oder der Klemme mittels Verschraubung oder Verklebung verbunden.

Fig. 2 zeigt die Schiene 1 mit zwei seitlich angeordneten Klemmen 15, die mittels Exzentern 14 eine seitlich variable Fixierung der Schiene 1 durch Verschraubung mittels der Schrauben 13 ermöglichen.

Es kann darüber hinaus vorgesehen sein, dass die Auflageplatte 4 einstückig mit den Dübeln 7 aus Kunststoff ausgebildet ist.

### Bezugszeichenliste

- 1: Schiene
- 2: Schienenfuß
- 3: Elastisches Fußelement
- 4: Auflageplatte
- 5: Oberseite Auflageplatte
- 6: Unterseite Auflageplatte
- 7: Dübel
- 8: Kammerelement
- 9: Fugenverguss
- 10: Unterbeton der Straßenfahrbahn
- 11: Gleiseindeckung(Asphalt, Pflaster, Rasen)
- 12: Abdeckplatte
- 13: Schraube
- 14: Exzenter
- 15: Klemme
- 16: Tragschichtbeton
- 17: Verstellfuß
- 18: Untere Tragschicht
- 19: Bereich
- 20: Gewinde
- 21: Bereich
- 22: Adapterelement
- 23: Befestigung für 22
- 24: Adapter- und Stützelement

## Patentansprüche

1. Vorrichtung zur Befestigung und Justierung von Schienen (1), insbesondere Straßenbahnschienen, auf einer Tragschicht (18), mit einer Auflageplatte (4) zur Befestigung der Schienen (1) auf der Oberseite (5) der Auflageplatte (4), wobei die Auflageplatte (4) auf der Unterseite (6) mit Dübeln (7) versehen ist, **dadurch gekennzeichnet, dass** die Dübel in auf die Tragschicht (18) aufstellbare, im Tragschichtbeton (16) einbindbare, fixierbare Verstellfüße (17) ein-greifen und in diesen vertikal verstellbar sind.

2. Vorrichtung nach Anspruch 1, **dadurch gekennzeichnet, dass** die Auflageplatte (4) einstückig mit mindestens zwei angeformten Dübeln (7) ausgebildet ist.

3. Vorrichtung nach Anspruch 1 oder 2, **dadurch gekennzeichnet, dass** die Dübel (7) mit den Verstellfüßen (17) zweiteilig ausgeführt und mit diesen im Tragschichtbeton (16) fixierbar sind.

4. Vorrichtung nach einem der Ansprüche 1 bis 3, **dadurch gekennzeichnet, dass** die Schienen (1) mittels eines elastischen Fußelementes (3) auf der Auflageplatte (4) auflagerbar sind.

5. Vorrichtung nach einem der Ansprüche 1 bis 4, **dadurch gekennzeichnet, dass** die Schienen (1) und die Auflageplatte (4) elektrisch isoliert in den Tragschichtbeton (16) einbindbar sind.

6. Vorrichtung nach einem der Ansprüche 1 bis 5, **dadurch gekennzeichnet, dass** die Schienen (1) auf der Auflageplatte (4) horizontal mit Exzentern (14) stufenlos verstellbar und mit Schrauben (13) in den Dübeln (7) fixierbar sind.

7. Vorrichtung nach einem der Ansprüche 1 bis 6, **dadurch gekennzeichnet, dass** der mit dem elastischen Fußelement (3) umhüllte Schienenfuß (2) der Schienen (1) an der Auflageplatte (4) mit den Dübeln (7) in definierten Abständen von vorzugsweise 1,5 m mit Klemmen (15), mit den Exzentern (14) und mit den Schrauben (13) befestigbar ist.

8. Vorrichtung nach einem der Ansprüche 1 bis 7, **dadurch gekennzeichnet, dass** die Auflageplatte (4) einstückig mit den Dübeln (7) aus Kunststoff ausgebildet ist.

9. Vorrichtung nach den Ansprüchen 6 und 7, **dadurch gekennzeichnet, dass** die Schiene (1) mit den beidseitig im Bereich des Schienenfußes (2) angeordneten Klemmen (15) mittels der Schrauben (13) gemeinsam auf der Oberseite (5) der Auflageplatte (4) verschraubt ist, dass oberhalb des Schienenfußes (2) Kammerelemente (8) und ein sich bis zur Oberkante der Schienen (1) erstreckender Fugenverguss (9) vorgesehen sind und dass die Köpfe der Schrauben (13) und die Klemmen (15) von einer Abdeckplatte (12) überdeckt sind, welche ein mehrteiliges oder einteiliges winkelförmiges Adapterelement (22, 24 bildet, als Schalung für den Fugenverguss (9) dient und eine Stützungs- und Begrenzungsfunktion für die Kammerelemente (8) und den Fugenverguss (9) hat.

10. Verfahren zur Befestigung und Justierung von Schienen (1) mit einer Vorrichtung nach einem der Ansprüche 1 bis 9, **dadurch gekennzeichnet, dass** die Höhenlage der Schienen (1) gegenüber der Tragschicht (18) durch Drehen der Verstellfüße (17) der mit den angeformten Dübeln (7) versehenen Auflageplatte (4) einstellbar ist.

11. Verfahren nach Anspruch 10, **dadurch gekennzeichnet, dass** eine Tragbetonplatte (16) durch Verfüllen des Raumes zwischen der Tragschicht (18) und der Unter-(6) bzw. Oberseite (5) der Auflageplatte (4) mit den angeformten Dübeln (7) gebildet wird.

12. Verfahren nach Anspruch 10 oder 11, **dadurch gekennzeichnet, dass** die horizontale Ausrichtung der Schienen (1) sowie die Spurweite durch Einstellen der beiden Schrauben (13) und durch Drehen der Exzenter (14) stufenlos angepasst wird.

## Claims

1. A device for fastening and adjusting rails (1), in particular tram rails, on a base layer (18), with a supporting plate (4) for fastening the rails (1) to the upper side (5) of the supporting plate (4), wherein the supporting plate (4) is provided on the lower side (6) with anchor fittings (7), **characterized in that** the anchor fittings engage in adjustment feet (17) which can be installed on the base layer (18) and can be embedded and fixed in the base layer concrete (16), and can be vertically adjusted in said adjustment feet.

2. The device according to claim 1, **characterized in that** the supporting plate (4) is formed integrally with at least two anchor fittings (7) molded thereon.

3. The device according to claim 1 or 2, **characterized in that** the anchor fittings (7) are configured as two parts with the adjustment feet (17) and can be fixed with the latter in the base layer concrete (16).

4. The device according to any one of claims 1 to 3, **characterized in that** the rails (1) can be mounted on the supporting plate (4) by means of an elastic foot element (3).

5. The device according to any one of claims 1 to 4, **characterized in that** the rails (1) and the supporting plate (4) can be embedded in the base layer concrete (16) in an electrically insulated manner.

6. The device according to any one of claims 1 to 5, **characterized in that** the rails (1) are continuously horizontally adjustable on the supporting plate (4) by means of eccentrics (14) and can be fixed in the anchor fittings (7) with screws (13).

7. The device according to any one of claims 1 to 6, characterized the rail foot (2) of the rails (1), which rail foot is enclosed by the elastic foot element (3), can be fastened on the supporting plate (4) including the anchor fittings (7) at defined spacings of preferably 1.5 m by means of clamps (15), the eccentrics (14) and the screws (13).

8. The device according to any one of claims 1 to 7, **characterized in that** the supporting plate (4) is formed integrally with the anchor fittings (7) from plastics.

9. The device according to claims 6 and 7, **characterized in that** the rail (1) together with the clamps (15) arranged on both sides in the region of the rail foot (2) is screwed onto the upper side (5) of the supporting plate (4) by means of the screws (13), that rail chamber elements (8) and a joint sealant (9) extending up to the upper edge of the rails (1) are provided above the rail foot (2), and that the heads of the screws (13) and the clamps (15) are covered by a cover plate (12) which forms a multi-piece or one-piece angled adapter element (22, 24), serves as formwork for the joint sealant (9) and has a supporting and bordering function for the rail chamber elements (8) and the joint sealant (9).

10. A method for fastening and adjusting of rails (1) with a device according to any one of claims 1 to 9, **characterized in that** the height position of the rails (1) with respect to the base layer (18) can be adjusted by rotating the adjustment feet (17) of the supporting plate (4) provided with the anchor fittings (7) molded thereon.

11. The method according to claim 10, **characterized in that** a base layer concrete slab (16) is formed by filling the space between the base layer (18) and the lower (6) and/or upper (5) side of the supporting plate (4) including the anchor fittings (7) molded thereon.

12. The method according to claim 10 or 11, **characterized in that** the horizontal alignment of the rails (1) and the track gauge are continuously adapted by adjusting the two screws (13) and by rotating the eccentrics (14).

## Revendications

1. Dispositif pour la fixation et l'ajustage de rails (1), en particulier de rails de tramway, sur une couche portante (18), avec une plaque d'appui (4) pour la fixation des rails (1) sur la face supérieure (5) de la plaque d'appui (4), dans lequel la plaque d'appui (4) est dotée de chevilles (7) sur la face inférieure (6), **caractérisé en ce que** les chevilles sont en prise dans des pieds de réglage (17) fixables, pouvant être mis en place sur la couche portante (18), intégrables dans le béton de couche portante (16), et **en ce qu'**elles peuvent être réglées verticalement dans ceux-ci.

2. Dispositif selon la revendication 1, **caractérisé en ce que** la plaque d'appui (4) est réalisée d'une seule pièce avec au moins deux chevilles (7) formées dessus.

3. Dispositif selon la revendication 1 ou 2, **caractérisé en ce que** les chevilles (7) sont réalisées en deux parties avec les pieds de réglage (17) et peuvent être fixées avec ceux-ci dans le béton de couche portante (16).

4. Dispositif selon l'une des revendications 1 à 3, **caractérisé en ce que** les rails (1) peuvent venir en appui sur la plaque d'appui (4) au moyen d'un élément de pied élastique (3).

5. Dispositif selon l'une des revendications 1 à 4, **caractérisé en ce que** les rails (1) et la plaque d'appui (4) peuvent être intégrés de façon isolée électriquement dans le béton de couche portante (16).

6. Dispositif selon l'une des revendications 1 à 5, **caractérisé en ce que** les rails (1) peuvent être fixés horizontalement sur la plaque d'appui (4) de façon réglable en continu avec des excentriques (14) et avec des vis (13) dans les chevilles (7).

7. Dispositif selon l'une des revendications 1 à 6, **caractérisé en ce que** le pied de rail (2), enveloppé par l'élément de pied élastique (3), des rails (1) peut être fixé sur la plaque d'appui (4) avec les chevilles (7) avec des écartements définis de 1,5 m de préférence avec des éléments de serrage (15), avec les excentriques (14) et avec les vis (13).

8. Dispositif selon l'une des revendications 1 à 7, **caractérisé en ce que** la plaque d'appui (4) est réalisée en matière plastique d'une seule pièce avec les chevilles (7).

9. Dispositif selon les revendications 6 et 7, **caractérisé en ce que** le rail (1) est vissé avec les éléments de serrage (15) disposés des deux côtés dans la zone du pied de rail (2) au moyen des vis (13), ensemble sur la face supérieure (5) de la plaque d'appui (4), **en ce que** l'on prévoit, au-dessus du pied de rail (2), des éléments de chambre (8) et un scellement de joint (9) s'étendant jusqu'à l'arête supérieure des rails (1), et **en ce que** les têtes des vis (13) et les éléments de serrage (15) sont recouverts par une plaque de couverture (12) qui forme un élément d'adaptateur (22, 24) en une ou plusieurs parties de forme angulaire, sert de coffrage pour le scellement de joint (9) et possède une fonction de soutien et de délimitation pour les éléments de chambre (8) et le scellement de joint (9).

10. Procédé pour la fixation et l'ajustage de rails (1) avec un dispositif selon l'une des revendications 1 à 9, **caractérisé en ce que** la position en hauteur des rails (1) par rapport à la couche portante (18) est réglable par rotation des pieds de réglage (17) de la plaque d'appui (4) dotée des chevilles (7) formées dessus.

11. Procédé selon la revendication 10, **caractérisé en ce qu'**une plaque en béton portante (16) est formée par remplissage de l'espace entre la couche portante (18) et la face inférieure (6) ou supérieure (5) de la plaque d'appui (4) avec les chevilles (7) formées dessus.

12. Procédé selon la revendication 10 ou 11, **caractérisé en ce que** l'orientation horizontale des rails (1) ainsi que l'écartement des voies sont adaptés en continu par réglage des deux vis (13) et en faisant tourner l'excentrique (14).
